# EUROPÄISCHE PATENTSCHRIFT

(11) **EP 2 762 026 B1**
(45) Veröffentlichungstag und Bekanntmachung des Hinweises auf die Patenterteilung: **08.07.2015**
(21) Anmeldenummer: 13000434.4
(22) Anmeldetag: 30.01.2013
(51) Int. Cl.: A43B 13/10, A43B 13/18, A43B 13/26, A43B 21/02, A43B 21/26, A43B 21/30

(54) **Absatzloser hochhackiger Schuh**
High heeled shoe with no heel
Chaussure à haut talon sans talon

(43) Veröffentlichungstag der Anmeldung: 06.08.2014
(73) Patentinhaber: Spider Fashion GmbH, 4020 Linz (AT)
(72) Erfinder: Meisinger, Josef, 4141 Pfarrkirchen im Mühlkreis (AT)
(74) Vertreter: Holzer, Walter

(56) Entgegenhaltungen:
- EP-A1- 1 911 363
- DE-A1- 3 415 705
- US-A- 4 492 046
- US-A1- 2002 133 977
- US-A1- 2003 188 455
- US-A1- 2005 108 897
- US-A1- 2010 186 261

## Beschreibung

Die Erfindung betrifft einen absatzlosen hochhakigen Schuh mit einer Sohle, deren tragendes Teil einstückig ist und aus Metall besteht.

Bekannt ist ein solcher hochhakiger Schuh, dessen einstückiges tragendes Teil der Sohle aus Metall besteht und nach hinten in Absatzrichtung verlängert ist, wobei zwischen dem die Ferse aufnehmenden Teil des Schuhs und der in Absatzrichtung verlängerten Sohle ein Hohlraum besteht. Dadurch erscheint der Schuh absatzlos. Das Bein des Benutzers kann sich auf der gesamten Sohle abstützen, die vom Bereich des Fußballens bis zum Ende der Ferse reicht. Ein solcher Schuh ist plump und schwer und stützt das Bein wenig elastisch ab. DE 3 415 705, US 4 492 046 und US 2002/133977 sind Teil des Standes der Technik.

Die Erfindung bezweckt die Bereitstellung eines weniger schweren und eleganteren hochhakigen Damenschuhs, der das Bein elastischer und gesünder abstützt.

Diese Aufgabe wird bei einem Schuh der eingangs genannten Art dadurch gelöst, dass sich das tragende Teil der Sohle lediglich im Ballenbereich auf einer dort an jeder der beiden Seiten des Schuhs angeordneten Mehrzahl von Beinen abstützt, die von dort nach beiden Seiten und nach unten spinnenartig abstehen, wobei die am weitesten fersenseitig befindlichen Beine unterhalb der Fersenmitte angeordnet sind.

Vorteilhaft sind beidseitig einer vertikalen Mittelebene je drei bis sieben, vorzugsweise vier, Beine angeordnet.

Das mitsamt den Beinen einstückig ausgebildete tragende Teil der Sohle weist vorteilhaft ein Drahtgerüst auf.

Das mitsamt den Beinen einstückig ausgebildete tragende Teil der Sohle besteht vorzugsweise aus Stahl, zweckmäßig Federstahl.

Eine bevorzugte Ausführungsform sieht vor, dass das mitsamt den Beinen einstückig ausgebildete tragende Teil der Sohle aus einem quer verlaufenden Plattenteil und davon abstehenden Drähten besteht.

Zusätzlich zu den nach unten abstehenden Beinen steht dabei vorteilhaft von dem Plattenteil vorne ein etwa horizontales Paar von in Vergleich zu den anderen Drähten kurzen Drähten ab, die symmetrisch beidseitig einer vertikalen Mittelebene angeordnet sind, und steht hinten ein einziger, nach oben geneigter längerer Draht ab, der sich etwa in der vertikalen Mittelebene befindet.

Die Oberteile des Schuhs sind zweckmäßig auf dem Plattenteil, dem davon nach vorne abstehenden etwa horizontalen Paar kurzer Drähte und dem nach oben geneigten längeren Draht befestigt.

Die Erfindung wird an Hand perspektivischer Ansichten näher erläutert, worin Fig. 1 das tragende Teil der Sohle und Fig. 2 den gesamten Damenschuh in einer bevorzugten Ausführungsform zeigt.

Wie beide Figuren zeigen, besteht das tragende Teil der Sohle aus einem Stück aus Metall und stützt sich lediglich im Bereich des Fußballens auf einer dort an jeder Seite des Schuhs angeordneten Mehrzahl von Beinen 1 ab. Die Beine 1 stehen nach beiden Seiten und nach unten spinnenartig ab, wobei die am weitesten fersenseitig befindlichen Beine mit 1' bezeichnet und unterhalb der Fersenmitte angeordnet sind. Beidseitig einer vertikalen Mittelebene sind je vier Beine 1 bzw. 1' angeordnet.

Das mitsamt den Beinen 1, 1' einstückig ausgebildete tragende Teil der Sohle weist ein Drahtgerüst auf und besteht aus Federstahl.

Das mitsamt den Beinen 1, 1' einstückig ausgebildete tragende Teil der Sohle besteht aus einem quer verlaufenden Plattenteil 2 und davon abstehenden Drähten. Zusätzlich zu den Drähten in Form der nach unten abstehenden Beine 1, 1' steht von dem Plattenteil 2 vorne ein etwa horizontales Paar von in Vergleich zu den anderen Drähten kurzen Drähten 3 ab, die symmetrisch beidseitig einer vertikalen Mittellinie angeordnet sind. Nach hinten steht zusätzlich zu den Beinen 1' ein einziger, längerer und nach oben geneigter Draht 4 ab, der sich etwa in der vertikalen Mittelebene befindet.

Die aus Fig. 2 ersichtlichen Oberteile des Schuhs sind auf dem Plattenteil 2 sowie auf dem nach vorne abstehenden Paar kurzer Drähte 3 und dem nach oben geneigten längeren Draht 4 befestigt.

Bei dem in Fig. 2 gezeigten Schuh bestehen die Oberteile aus einem Ballenteil 5, einem Zehenteil 6 und einem Fersenteil 7, die miteinander durch ein insgesamt mit 8 bezeichnetes Schaftteil 8 verbunden sind.

Die die Beine 1, 1' bildenden Drähte, das etwa waagrechte Paar von Drähten 3 und der nach hinten abstehende einzelne Draht 4 sind mit dem Plattenteil 2 verschweißt. Möglich ist auch eine pulvermetallurgische Herstellung des einstückigen tragenden Teils der Sohle, das aus dem Plattenteil 2, den Beinen 1, 1' und den Drähten 3, 4 besteht.

## Patentansprüche

1. Absatzloser hochhakiger Schuh mit einer Sohle, deren tragendes Teil einstückig ist und aus Metall besteht, **dadurch gekennzeichnet, dass** sich das tragende Teil der Sohle lediglich im Ballenbereich auf einer dort an jeder der beiden Seiten des Schuhs angeordneten Mehrzahl von Beinen (1, 1') abstützt, die von dort nach beiden Seiten und nach unten spinnenartig abstehen, wobei die am weitesten fersenseitig befindlichen Beine (1') unterhalb der Fersenmitte angeordnet sind.

2. Schuh nach Anspruch 1 **dadurch gekennzeichnet, dass** beidseitig einer vertikalen Mittelebene je drei bis sieben, vorzugsweise vier, Beine (1, 1') angeordnet sind.

3. Schuh nach Anspruch 1 oder 2, **dadurch gekennzeichnet, dass** das mitsamt den Beinen (1, 1') einstückig ausgebildete tragende Teil der Sohle ein Drahtgerüst aufweist.

4. Schuh nach einem der Ansprüche 1 bis 3, **dadurch gekennzeichnet, dass** das mitsamt den Beinen (1, 1') einstückig ausgebildete tragende Teil der Sohle aus Stahl besteht.

5. Schuh nach Anspruch 4, **dadurch gekennzeichnet, dass** das mitsamt den Beinen (1, 1') einstückig ausgebildete tragende Teil der Sohle aus Federstahl besteht.

6. Schuh nach einem der Ansprüche 2 bis 5, **dadurch gekennzeichnet, dass** das mitsamt den Beinen einstückig ausgebildete tragende Teil der Sohle aus einem quer verlaufenden Plattenteil (2) und davon abstehenden Drähten besteht.

7. Schuh nach Anspruch 6, **dadurch gekennzeichnet, dass** zusätzlich zu den nach unten abstehenden Beinen (1, 1') von dem Plattenteil (2) vorne ein etwa horizontales Paar von in Vergleich zu den anderen Drähten kurzen Drähten (3), die symmetrisch beidseitig einer vertikalen Mittelebene angeordnet sind, und hinten ein einziger nach oben geneigter längerer Draht (4) absteht, der sich etwa in der vertikalen Mittelebene befindet.

8. Schuh nach Anspruch 7, **dadurch gekennzeichnet, dass** die Oberteile (5 - 8) des Schuhs auf dem Plattenteil (2), dem davon nach vorne abstehenden horizontalen Paar kurzer Drähte (3) und dem nach oben geneigten längeren Draht (4) befestigt sind.

## Claims

1. High-heeled shoe with no heel comprising a sole, the base part of which is designed as a single-piece and made from metal, **characterized in that** the base part of the sole is supported only in the ball area on a plurality of legs (1, 1 ') arranged there on each of the two sides of the shoe, which project therefrom on both sides in a downwardly spinning manner, wherein the legs (1 ') located furthermost on the heel side are arranged below the heel middle.

2. Shoe according to claim 1 **characterized in that** three to seven, preferably four, legs (1, 1 ') are arranged in each case on both sides of a vertical middle plane.

3. Shoe according to claim 1 or 2, **characterized in that** the base part of the sole, designed as a single-piece together with the legs (1, 1 '), has a wire frame.

4. Shoe according to any one of claims 1 to 3, **characterized in that** the base part of the sole, designed as a single-piece together with the legs (1, 1 '), is made from steel.

5. Shoe according to claim 4, **characterized in that** the base part of the sole, designed as a single-piece together with the legs (1, 1 '), is made from spring steel.

6. Shoe according to any one of claims 2 to 5, **characterized in that** the base part of the sole, designed as a single-piece together with the legs, is formed with a transversely running plate part (2) and wires projecting therefrom.

7. Shoe according to claim 6, **characterized in that**, additionally to the downwardly projecting legs (1, 1 '), from the plate part (2) a roughly horizontal pair of wires (3), which are short in comparison to the other wires and arranged symmetrically at both ends of a vertical middle plane, projects at the front, and a single longer wire (4), which is bent upwards and located approximately in the vertical middle plane, projects at the rear.

8. Shoe according to claim 7, **characterized in that** the upper parts (5 - 8) of the shoe are secured on the plate part (2), on the horizontal pair of short wires (3) projecting therefrom to the front and on the longer wire bent upwards (4).

## Revendications

1. Chaussure à talon haut sans talon avec une semelle, dont la partie portante est d'un seul tenant et se compose de métal, **caractérisée en ce que** la partie portante de la semelle s'appuie uniquement dans la zone de la plante antérieure sur une pluralité de montants (1, 1') qui y sont agencés sur chacun des deux côtés de la chaussure et dépassent en forme d'araignée de là vers les deux côtés et vers le bas, les montants (1') qui se trouvent le plus loin côté talon étant agencés au-dessous du milieu du talon.

2. Chaussure selon la revendication 1, **caractérisée en ce que** trois à sept, de préférence quatre montants (1, 1') sont agencés de part et d'autre d'un plan médian vertical.

3. Chaussure selon la revendication 1 ou 2, **caractérisée en ce que** la partie portante réalisée d'un seul tenant avec les montants (1, 1') de la semelle présente une ossature métallique.

4. Chaussure selon l'une quelconque des revendications 1 à 3, **caractérisée en ce que** la partie portante réalisée d'un seul tenant avec les montants (1, 1') de la semelle est en acier.

5. Chaussure selon la revendication 4, **caractérisée en ce que** la partie portante réalisée d'un seul tenant avec les montants (1, 1') de la semelle se compose d'acier à ressorts.

6. Chaussure selon l'une quelconque des revendications 2 à 5, **caractérisée en ce que** la partie portante réalisée d'un seul tenant avec les montants de la semelle se compose d'une partie de plaque (2) s'étendant transversalement et de fils métalliques dépassant de celle-ci.

7. Chaussure selon la revendication 6, **caractérisée en ce qu'**outre les montants (1, 1') dépassant vers le bas, une paire à peu près horizontale de fils métalliques (3) courts par rapport aux autres fils métalliques, qui sont agencés de manière symétrique de part et d'autre d'un plan médian vertical, dépasse à l'avant de la partie de plaque (2) et un seul fil métallique (4) plus long incliné vers le haut dépasse à l'arrière de la partie de plaque (2), lequel se trouve à peu près dans le plan médian vertical.

8. Chaussure selon la revendication 7, **caractérisée en ce que** les parties supérieures (5-8) de la chaussure sont fixées sur la partie de plaque (2), sur la paire de fils courts (3) horizontale dépassant de celle-ci vers l'avant et sur le fil métallique (4) plus long incliné vers le haut.
